# DEMANDE DE BREVET EUROPEEN

(11) **EP 0 236 214 A1**
(43) Date de publication de la demande: **09.09.1987**
(21) Numéro de dépôt: 87400375.9
(22) Date de dépôt: 20.02.1987
(51) Int. Cl.: B65D 3/10, B65B 5/02

(54) **Boîte d'emballage pour objets de forme arrondie**

(30) Priorité: 24.02.1986 FR 8602480
(71) Demandeur: CARTONNERIES DE SAINT-GERMAIN, F-02201 Soissons Cédex (FR)
(72) Inventeur: Hochart, Jean, F-02200 Soissons (FR)
(74) Mandataire: Laget, Jean-Loup

(57) **Abrégé**

Boîte d'emballage pour objets de forme arrondie tels que des fromages. Le couvercle 2 et le fond 1 sont réalisés par thermocollage d'un bandeau 6, 5 à pattes 9 rabattables et encollées, et d'un dessus 4 ou dessous 3. Les bandeaux et les dessus et dessous sont en carton.

## Description

L'invention concerne une boîte d'emballage pour objets de forme ronde, arrondie, oblongue, ovale, carrée ou même rectangulaire, à angles arrondis ou vifs, et un procédé d'emballage de tels objets. Pour l'emballage de ces objets de forme arrondie, comme certains fromages, on utilise des boîtes, en bois, ou non constituées d'un dessus et d'un dessous agrafés ou collés chacun sur une bande constituant une surface cylindrique, ou des boîtes en carton serties ou embouties. Les deux surfaces cylindriques coulissent l'une dans l'autre lorsque l'on ferme la boîte. Les avantages de ces boîtes sont les suivants : tout d'abord une certaine rigidité facilitant les empilages, ensuite un aspect esthétique certain correspondant à une image de qualité, enfin une aération permanente en raison du système d'agrafage qui laisse passer l'air sur pratiquement toute la périphérie du dessus et du dessous. En revanche, ces boîtes présentent aussi des inconvénients sérieux. Tout d'abord, elles sont fabriquées par des machines spéciales loin de leur lieu d'utilisation. Elles sont donc montées puis stockées, puis transportées au lieu d'utilisation, de nouveau stockées et enfin ouvertes avant d'être remplies et refermées. Toutes ces manutentions et ces stockages nécessitent de la place, de la main d'oeuvre et des moyens de manutention et de transport. Ensuite, si ces boîtes doivent recevoir une marque distinctive, celle-ci doit être appliquée, soit par pyrogravure sur le dessus si les boîtes sont en bois, soit par collage d'une étiquette imprimée au préalable si les boîtes sont en bois ou en carton, ce qui multiplie les opérations de fabrication. Enfin, compte tenu de ce qui précède, ces boîtes ne peuvent être qu'onéreuses.

L'un des buts de l'invention est de proposer une boîte d'emballage, de fromages par exemple, qui soit facile à mettre en oeuvre par des moyens entièrement automatiques , qui présente les avantages de la boîte antérieure sans en présenter les inconvénients, c'est-à-dire qui soit esthétique, suffisamment rigide et aérée, mais peu onéreuse, éventuellement marquée a priori, et montée au dernier moment sur le lieu d'utilisation, et qui élimine les inconvénients de la boîte en carton sertie ou emboutie (manque de rigidité, dislocation des composants en cours d'emballage.

La présente invention a pour objet une boîte pour l'emballage d'objets de forme ronde, arrondie, oblongue, ovale, carrée ou même rectangulaire à angles arrondis, du type comportant un fond et un couvercle emboîtables l'un dans l'autre, caractérisée en ce qu'elle est entièrement composée d'éléments en carton, à savoir, pour le couvercle, un dessus et un bandeau muni de pattes pré-encollées pour sa fixation au dessus, et pour le fond, un dessous et un bandeau muni de pattes pré-encollées pour sa fixation au dessous.

Selon d'autres caractéristique de l'invention :
-les pattes sont rabattues vers l'intérieur de la boîte et sous le dessus auquel elles sont fixées par thermocollage.
- le dessus et/ou le dessous de la boîte et/ou le bandeau du couvercle sont pré-imprimés recto et/ou verso.

L'invention a également pour objet un procédé d'emballage de ces objets , caractérisé par les étapes suivantes :
- au voisinage du bout de la chaîne de fabrication des objets, on fait arriver d'une part un dessus et un bandeau destinés à constituer un couvercle de boîte, d'autre part un dessous et un bandeau destinés à constituer un fond de boîte, les bandeaux étant munis de pattes pré-encollées,
- on procède au montage du couvercle et du fond par thermocollage des pattes des bandeaux respectivement sous le dessus et sur le dessous de la boîte,
- on procède à l'insertion de l'objet à emballer dans le fond de la boîte puis à la mise en place du couvercle sur le fond de sorte que l'objet se trouve emballé.

D'autres caractéristiques ressortent de la description qui suit faite avec référence au dessin annexé sur lequel on peut voir :
Figure 1 : une vue en coupe axiale d'une boîte ouverte, selon l'invention ;
Figure 2 : une vue à plat d'un bandeau constituant la face latérale du couvercle de la boîte selon la figure 1 ;
Figure 3 : un schéma de principe d'une chaîne d'emballage comportant application du procédé selon l'invention.

En se reportant à la figure 1, on voit que la boîte d'emballage selon l'invention se compose d'un fond 1 et d'un couvercle 2, constitués chacun d'une découpe 3 et 4 respectivement, et d'un bandeau 5 et 6 respectivement. Les découpes 3 et 4 forment le dessous et le dessus, respectivement, de la boîte. Les bandeaux constituent des surfaces latérales cylindriques, ovales, oblongues ou d'autres formes arrondies, susceptibles de coulisser l'une dans l'autre lorsqu'on ferme la boîte.

Les découpes 3, 4 et les bandeaux 5, 6 sont de préférence en carton et livrables à plat. Un bandeau tel que celui de la figure 2 se compose d'une bande rectangulaire 7 présentant à l'une de ses extrémités un talon 8, et portant sur l'un de ses côtés une série de pattes 9, ou une seule, régulièrement ou irrégulièrement disposées et dont la base est marquée par une ligne de rainage 10̸. Le talon 8 et les pattes 9 sont préalablement encollés. Pour constituer le couvercle 2 de la boîte 1, on enroule la bande 7 de façon à coller le talon 8 sur l'extrémité opposée de la bande 7. On rabat toutes les pattes 9 à angle droit et on vient coller dessus la découpe 4 constituant le dessus de la boîte. Le collage est réalisé facilement car les pattes 9, comme le talon 8, sont enduites d'un produit thermocollable ou thermoscellable, par exemple.

Dans l'exemple de réalisation décrit, les pattes 9 sont collées sous le dessus de la boîte , ou sur le dessous de la boîte,c'est-à-dire à l'intérieur de la boîte. Il va de soi qu'on peut aussi bien les coller sur le dessus, ou sous le dessous de la boîte, sans sortir du cadre de l'invention.

Etant donné que tous les constituants de la boîte sont en carton, ses avantages apparaissent nettement. Tout d'abord, les dessus et dessous de boîte, ainsi que les bandeaux peuvent être stockés à plat, ce qui nécessite peu de place. Ensuite, le dessus 4 et le bandeau 6 de couvercle, étant en carton, peuvent être imprimés recto et/ou verso au préalable. En outre, le couvercle 2, dont les pattes 9 et le talon 8 sont enduits d'un produit thermocollable, est susceptible d'être monté au dernier moment avec des moyens simples, sans appareils de distribution de colle chaude, toujours délicats et dangereux, juste avant son utilisation. Il en est de même pour le fond 1. Enfin entre la bande 7 et le dessus 4, lorsque le couvercle est monté, il existe entre deux pattes 9 un espace d'aération particulièrement adapté à la bonne ventilation des boîtes et à la bonne conservation des produits emballés, notamment des fromages.

Selon l'invention, le couvercle et le fond de la boîte ne sont montés qu'au voisinage de la fin de chaîne de fabrication des fromages. La figure 3 symbolise les différentes phases du procédé d'emballage selon l'invention. Un fromage, par exemple, éventuellement emballé dans son papier, qui sort de la chaîne de fabrication, est symbolisé en 12. Au voisinage de cette fin de chaîne, le dessus 4 et le bandeau 6 sont assemblés par thermocollage pour constituer le couvercle 2. Simultanément, le dessous 3 et le bandeau 5 sont assemblés par thermocollage pour constituer le fond 1. A l'étape suivante, le fond 1 et le couvercle 2 sont mis en place sur l'objet à emballer et cet objet emballé 13 est délivré en bout de chaîne.

On voit que des économies importantes sont réalisées dans le stockage et la manipulation des boîtes. En particulier, depuis l'approvisionnement en constituants de la boîte jusqu'à la délivrance de l'objet emballé dans la boîte, toutes les opérations du processus d'emballage sont automatiques. Il faut remarquer que la boîte selon l'invention peut aussi bien être ronde que de forme arrondie, oblongue, ovale, carrée ou même rectangulaire à angles arrondis ou vifs.

## Revendications

1. Boîte pour l'emballage d'objets de forme arrondie, du type comportant un fond et un couvercle emboîtables l'un dans l'autre, caractérisée en ce qu'elle est entièrement composée d'éléments en carton, à savoir, pour le couvercle un dessus (4) et un bandeau (6) muni de pattes pré-encollées pour sa fixation au dessus (4), et pour le fond, un dessous (3) et un bandeau (5) muni de pattes pré-encollées pour sa fixation au dessous (3).

2. Boîte selon la revendication 1, caractérisée en ce que les pattes (9) sont rabattues vers l'intérieur de la boîte et sous le dessus (4) auquel elles sont fixées par thermocollage.

3. Boîte selon la revendication 1, caractérisée en ce que le dessus (4) de la boîte et/ou le bandeau (6) du couvercle sont pré-imprimés.

4. Procédé d'emballage d'objets de forme arrondie, caractérisé par les étapes suivantes :
- au voisinage du bout de la chaîne de fabrication des objets (12), on fait arriver d'une part un dessus (4) et un bandeau (6) destinés à constituer un couvercle de boîte, d'autre part un dessous (3) et un bandeau (5) destinés à constituer un fond de boîte,les bandeaux étant munis de pattes pré-encollées,
- on procède au montage du couvercle (2) et du fond (1) par thermocollage des pattes (9) des bandeaux respectivement sous le dessus (4) et sur le dessous (3) de la boîte,
- on procède à l'insertion de l'objet à emballer dans le fond (1) de la boîte puis à la mise en place du couvercle (2) sur le fond (1) de sorte que l'objet se trouve emballé (13).
